# EUROPÄISCHE PATENTSCHRIFT

(11) **EP 2 664 782 B1**
(45) Veröffentlichungstag und Bekanntmachung des Hinweises auf die Patenterteilung: **29.08.2018**
(21) Anmeldenummer: 13166455.9
(22) Anmeldetag: 03.05.2013
(51) Int. Cl.: F02M 61/16

(54) **Injektor für eine Kraftstoffversorgungsanlage einer Brennkraftmaschine sowie Kraftstoffversorgungsanlage**
Injector for a fuel supply system of a combustion engine and fuel supply system
Injecteur pour une installation d'alimentation en carburant d'un moteur à combustion et installation d'alimentation en carburant

(30) Priorität: 15.05.2012 DE 102012208075
(43) Veröffentlichungstag der Anmeldung: 20.11.2013
(73) Patentinhaber: MAN Diesel & Turbo SE, 86153 Augsburg (DE)
(72) Erfinder: Atzkern, Thomas, 86507 Oberottmarshausen (DE); Indrich, Maximilian, 86438 Kissing (DE); Kern, Stefan, 86179 Augsburg (DE); Klaua, Thomas, 86157 Augsburg (DE); Maier, Ludwig, 86420 Diedorf (DE); Schaar, Holger, 86424 Dinkelscherben (DE); Wagner, Wolfgang, 06847 Dessau (DE); Weber, Claudius, 89073 Ulm (DE); Wellenkötter, Harald, 86163 Augsburg (DE); Wörle, Werner, 86674 Baar (Schwaben) (DE)

(56) Entgegenhaltungen:
- WO-A1-2005/066487
- DE-A1- 10 308 361
- DE-A1-102005 020 833
- DE-A1-102010 001 311
- US-B1- 7 407 120

## Beschreibung

Die Erfindung betrifft einen Injektor für eine Kraftstoffversorgungsanlage einer Brennkraftmaschine nach dem Oberbegriff des Anspruchs 1. Des Weiteren betrifft die Erfindung eine Kraftstoffversorgungsanlage einer Brennkraftmaschine nach dem Oberbegriff des Anspruchs 10.

Die DE 101 57 135 B4 offenbart eine Brennkraftmaschine, nämlich eine mit Schweröl betriebene Schiffsdieselbrennkraftmaschine, mit mehreren Zylindern, wobei jedem Zylinder der Brennkraftmaschine ein Injektor einer Common-Rail Kraftstoffversorgungsanlage zugeordnet ist. Über die Injektoren ist in jeden der Zylinder der Brennkraftmaschine Kraftstoff einspritzbar, weshalb die Injektoren auch als Kraftstoff-Injektoren bezeichnet werden. Die Common-Rail Kraftstoffversorgungsanlage gemäß DE 101 57 135 B4 umfasst eine mehrere Hochdruckpumpen aufweisende Pumpeinrichtung, um Kraftstoff von einem Niederdruckbereich der Common-Rail Kraftstoffversorgungsanlage in einen Hochdruckbereich derselben zu fördern, wobei im Hochdruckbereich zwischen der Pumpeinrichtung und den Injektoren ein permanent unter Hochdruck stehendes Druckspeichersystem vorgesehen ist. Das permanent unter Hochdruck stehende Druckspeichersystem, welches auch als Common-Rail bezeichnet wird, weist nach der DE 101 57 135 B4 mehrere Speichereinheiten auf und ist über ebenfalls permanent unter Hochdruck stehende Hochdruckkraftstoffleitungen mit der Pumpeinrichtung verbunden. Das Druckspeichersystem ist weiterhin über abhängig vom Einspritztakt zeitweise unter Hochdruck stehende Hochdruckkraftstoffleitungen mit den Injektoren verbunden. Den abhängig vom Einspritztakt zeitweise unter Hochdruck stehenden Hochdruckkraftstoffleitungen, welche die Injektoren mit dem Druckspeichersystem verbinden, sind Schaltventile zugeordnet, die abhängig vom Einspritztakt den Injektoren Kraftstoff zuleiten.

Da bei Großdieselbrennkraftmaschinen bzw. Schiffsdieselbrennkraftmaschinen der räumliche Abstand zwischen den Injektoren der Kraftstoffversorgungsanlage und dem Druckspeichersystem derselben relativ groß sein kann und demnach die abhängig vom Einspritztakt zeitweise unter Hochdruck stehenden Hochdruckkraftstoffleitungen, welche die Injektoren mit dem Druckspeichersystem verbinden, relativ lang ausgeführt sein können, sind zur Reduzierung eines Druckverlusts bereits Injektoren bekannt, die neben einer Einspritzdüse, welche der eigentlichen Einspritzung des Kraftstoffs in einen Zylinder der Brennkraftmaschine dient, und neben einem Steuerventil einen Speicher umfassen, welcher ein injektorindividuelles Kraftstoffspeichervolumen bereitstellt.

So ist aus der AT 505 666 B1 ein Injektor einer Common-Rail Kraftstoffversorgungsanlage bekannt, welcher neben der Einspritzdüse und dem als Magnetventil ausgebildeten Steuerventil einen als Injektorkörper bezeichneten Haltekörper umfasst, wobei der Injektorkörper einen Hochdruckspeicher bereitstellt. Zwischen dem Magnetventil und der Einspritzdüse ist nach diesem Stand der Technik eine Drosselplatte positioniert. Die Einspritzdüse sowie das Magnetventil des Injektors sind aus einer Vielzahl von Einzelteilen zusammengesetzt. Die Montage des Magnetventils, der Drosselplatte sowie der Einspritzdüse am Haltekörper erfolgt mithilfe einer Düsenspannmutter. Die Montage der Einspritzdüse, der Drosselplatte und des Magnetventils am Haltekörper mithilfe der Düsenspannmutter ist aufwendig, da, wie bereits ausgeführt, die am Haltekörper zu verspannenden Elemente aus einer Vielzahl von Einzelteilen bestehen. Hierbei handelt es sich teilweise um filigrane und empfindliche Einzelteile, sodass bei der Montage mit großer Genauigkeit und Geschicklichkeit gearbeitet werden muss. Dazu ist hochqualifiziertes Personal erforderlich.

Es besteht Bedarf an einem Injektor für eine Kraftstoffversorgungsanlage, der im Bereich des Haltekörpers mit geringerem Aufwand montiert sowie demontiert werden kann.

Die DE 10 2005 020833 A1 behandelt bereits einen Injektor mit einer Einspritzdüse, mit einem Steuerventil und einem Haltekörper, wobei die Einspritzdüse und das Steuerventil als verspannten Verbund am Haltekörper als Einheit montierbar und demontierbar ist.

Hiervon ausgehend liegt der vorliegenden Erfindung die Aufgabe zugrunde, einen neuartigen Injektor für eine Kraftstoffversorgungsanlage zu schaffen. Des Weiteren soll eine neuartige Kraftstoffversorgungsanlage mit solchen Injektoren bereitgestellt werden.

Diese Aufgabe wird durch einen Injektor für eine Kraftstoffversorgungsanlage nach Anspruch 1 gelöst. Erfindungsgemäß bilden die Einspritzdüse und das Steuerventil einen verspannten Verbund, wobei der Verbund aus der Einspritzdüse und dem Steuerventil an dem Haltekörper als Einheit montierbar und von dem Haltekörper als Einheit demontierbar ist.

Erfindungsgemäß wird vorgeschlagen, die Einspritzdüse und das Steuerventil als verspannten Verbund bereitzustellen und diesen Verbund aus Einspritzdüse und Steuerventil am Haltekörper zu montieren bzw. vom Haltekörper zu demontieren. Damit kann der Verbund, welcher die Einspritzdüse und das Steuerventil umfasst, die jeweils über eine Vielzahl filigraner und empfindlicher Komponenten verfügen, als Verbund vormontiert werden. Das eigentliche Montieren dieses vormontierten und vorgespannten Verbunds am Haltekörper kann dann mit relativ geringem Aufwand auf von weniger geschultem Personal erfolgen.

Ein weiterer Vorteil des Bereitstellens eines verspannten Verbunds aus Einspritzdüse und Steuerventil ergibt sich daraus, dass insbesondere der Haltekörper und der vom Haltekörper bereitgestellte Speicher oder der separate injektorindividuelle Speicher relativ unempfindlich gegenüber Verschleiß sind, sodass es möglich ist, die verschleißanfälligen Komponenten, nämlich die Einspritzdüse und das Magnetventil, als Einheit einfach von der Brennkraftmaschine, nämlich vom jeweiligen Haltekörper derselben, zu demontieren und gegen eine neue Einheit aus Steuerventil und Haltekörper auszutauschen. Erfindungsgemäß weisen das Steuerventil und die Einspritzdüse an einer radial äußeren Mantelfläche jeweils mindestens eine nach radial innen gerichtete Ausnehmung auf, wobei eine Spannhülse nach radial innen gerichtete Vorsprünge aufweist, die in die jeweilige nach radial innen gerichtete Ausnehmung von Steuerventil und Einspritzdüse eingreifen, und wobei die Spannhülse Trennflächen zwischen den zu verspannenden Elementen des Verbunds überdeckt. Diese Weiterbildung der Erfindung ist konstruktiv und fertigungstechnisch besonders einfach. Die Ausnehmungen können einfach in die äußere Mantelfläche von Steuerventil und Einspritzdüse eingebracht werden. Es kann eine relativ dünnwandige und kostengünstige Hülse genutzt werden.

Die erfindungsgemäße Kraftstoffversorgungsanlage einer Brennkraftmaschine ist in Anspruch 3 definiert.
Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:Fig. 1: einen stark schematisierten Querschnitt durch einen Teil eines Injektors einer Common-Rail Kraftstoffversorgungsanlage nach einem ersten Ausführungsbeispiel der Erfindung; Fig. 2: eine stark schematisierte Explosionsdarstellung des Injektors der Fig. 1; Fig. 3: einen stark schematisierten Querschnitt durch einen Teil eines Injektors einer Common-Rail Kraftstoffversorgungsanlage nach einem zweiten Ausführungsbeispiel der Erfindung; Fig. 4: eine stark schematisierte Explosionsdarstellung des Injektors der Fig. 3; Fig. 5: eine Abwandlung zur Fig. 3; Fig. 6: eine weitere Abwandlung zur Fig. 3.
Die hier vorliegende Erfindung betrifft eine Common-Rail Kraftstoffversorgungsanlage einer Großdieselbrennkraftmaschine, insbesondere einer mit Schweröl betriebenen Schiffsdieselbrennkraftmaschine. Solche Common-Rail Kraftstoffversorgungsanlagen verfügen über einen Niederdruckbereich
sowie einen Hochdruckbereich.

Der Hochdruckbereich einer Common-Rail Kraftstoffversorgungsanlage umfasst eine zumindest eine Hochdruckpumpe aufweisende Pumpeinrichtung und ein zumindest eine Speichereinheit aufweisendes Druckspeichersystem, wobei die Pumpeinrichtung Kraftstoff aus dem Niederdruckbereich in den Hochdruckbereich fördert und mit dem Druckspeichersystem über mindestens eine Hochdruckkraftstoffleitung verbunden ist. Das Druckspeichersystem sowie die oder jede das Druckspeichersystem mit der Pumpeinrichtung verbindende Hochdruckkraftstoffleitung stehen permanent unter einem hohen Arbeitsdruck.

Ausgehend vom Druckspeichersystem ist der Kraftstoff über Injektoren in Zylinder einspritzbar, wobei jeder Injektor mit dem Druckspeichersystem über mindestens eine Hochdruckkraftstoffleitung verbunden ist, die ebenfalls permanent unter einem hohen Arbeitsdruck steht.

Fig. 1 und 2 zeigen Details eines ersten, erfindungsgemäßen Injektors 1 einer Common-Rail Kraftstoffversorgungsanlage, wobei vom Injektor 1 in Fig. 1 und 2 die Einspritzdüse 2, ein Steuerventil 3 sowie zwischen der Einspritzdüse 2 und dem Steuerventil 3 positionierte Zwischenplatten 4 und 5 gezeigt sind, nämlich eine Ventilplatte 4 und eine Drosselplatte 5. Zusätzlich verfügt der Injektor 1 über einen in Fig. 1 und 2 nicht gezeigten Haltekörper, an welchem das Steuerventil 3 angreift, wobei dieser Haltekörper vorzugsweise einen injektorindividuellen Speicher für Kraftstoff bereitstellt.

Die Einspritzdüse 2 sowie das Steuerventil 3 verfügen über eine Vielzahl filigraner Komponenten. Um die Montage der Einspritzdüse 2 sowie des Steuerventils 3 am Haltekörper des jeweiligen Injektors 1 und damit an der Brennkraftmaschine zu erleichtern, wird erfindungsgemäß vorgeschlagen, die Einspritzdüse 2 und das Steuerventil 3 als verspannten Verbund 6 auszubilden bzw. bereitzustellen, sodass der Verbund 6 aus der Einspritzdüse 2 und dem Steuerventil 3 am nicht gezeigten Haltekörper als Einheit einfach montierbar und vom Haltekörper als Einheit einfach demontierbar ist.

Im Ausführungsbeispiel der Fig. 1 und 2, in welchem zwischen dem Steuerventil 3 und der Einspritzdüse 2 die Ventilplatte 4 sowie die Drosselplatte 5 positioniert sind, sind auch diese Zwischenplatten 4 und 5 zusammen mit der Einspritzdüse 2 und dem Steuerventil 3 zum Verbund 6 verspannt, sodass diese Einheit dann einfach am nicht gezeigten Haltekörper des Injektors 1 montierbar bzw. von demselben demontierbar ist.
Im Ausführungsbeispiel der Fig. 1 und 2 sind das Steuerventil 3, die Einspritzdüse 2 sowie die im Ausführungsbeispiel der Fig. 1 und 2 zwischen denselben positionierten Zwischenplatten 4 und 5 mithilfe einer Spannhülse 7 verspannt, wobei an einer äußeren Mantelfläche die Einspritzdüse 2 eine nach radial innen gerichtete Ausnehmung 8 und an einer äußeren Mantelfläche des Steuerventils 3 eine nach radial innen gerichtete Ausnehmung 9 ausgebildet ist, und wobei nach innen gerichtete Vorsprünge 10 bzw. 11 der Spannhülse 7 in diese Ausnehmungen 8 und 9 eingreifen. Dabei sind im Ausführungsbeispiel der Fig. 1 und 2 die Ausnehmungen 8 und 9 an den äußeren Mantelflächen von Einspritzdüse 2 und Steuerventil 3 jeweils als umlaufende Nuten ausgeführt und die Vorsprünge 10 und 11 der Spannhülse 7 als umlaufende Wulste ausgebildet, die in diese Nuten eingreifen. Bei der Spannhülse 7 handelt es sich um eine relativ dünnwandige Spannhülse 7, die nach dem Aufschieben derselben über die Einspritzdüse 2 und das Steuerventil 3 derart umformbar ist, dass deren Vorsprünge 10 und 11 in die Ausnehmungen 8 und 9 von Einspritzdüse 2 und Steuerventil 3 unter Verspannen des Verbunds 6 formschlüssig eingreifen. Das Umformen der Spannhülse 7 erfolgt vorzugsweise durch plastisches Verpressen derselben. Fig. 1 kann entnommen werden, dass im verspannten Zustand des Verbunds 6 die Spannhülse 7 Trennflächen zwischen den verspannten Komponenten überdeckt, also eine Trennfläche zwischen dem Steuerventil 3 und der Ventilplatte 4, eine Trennfläche zwischen der Ventilplatte 4 und der Drosselplatte 5 sowie eine Trennfläche zwischen der Drosselplatte 5 und der Einspritzdüse 2. Hierdurch wird eine Dichtfunktion über die Spannhülse 7 bezogen auf diese Trennflächen bereitgestellt.

Fig. 3 und 4 zeigen ein bekanntes Beispiel eines Injektors 1' im Bereich einer Einspritzdüse 2' und eines Steuerventils 3' sowie der zwischen der Einspritzdüse 2' und dem Steuerventil 3' positionierten Zwischenplatten 4' und 5', nämlich der Ventilplatte 4' und der Drosselplatte 5'. Auch in diesem bekannten Beispiel der Fig. 3 und 4 sind diese Baugruppen als Verbund 6' miteinander verspannt, nämlich wiederum mithilfe einer Spannhülse 7'. Die Spannhülse 7' dient demnach wiederum dem Verspannen von Steuerventil 3', Einspritzdüse 2' sowie der beiden Zwischenplatten 4' und 5', wobei die Spannhülse 7' im verspannten Zustand des Verbunds 6' wiederum Trennflächen zwischen den verspannten Elementen 2', 3', 4' und 5' überdeckt. Das bekannte Beispiel der Fig. 3 und 4 unterscheidet sich vom Ausführungsbeispiel der Fig. 1 und 2 jedoch durch die konkrete Ausführung bzw. Ausgestaltung der Spannhülse 7'. In diesem bekannten Beispiel der Fig. 3 und 4 ist an der radial äußeren Mantelfläche des Steuerventils 3' ein Absatz 12' ausgebildet, der mit einem nach radial innen gerichteten Vorsprung 13' der Spannhülse 7' derart zusammen wirkt, dass dieselben gemeinsam eine Lagefixierung der Spannhülse 7' am Steuerventil 3' gewährleisten. An einem gegenüberliegenden Abschnitt verfügt die Spannhülse 7' über ein Innengewinde 14', welches mit einem Außengewinde 15' der Einspritzdüse 2' zusammen wirkt, nämlich derart, dass beim Verschrauben von Einspritzdüse 2' und Spannhülse 7' über deren Gewinde 14' und 15' die Elemente 2', 3', 4' und 5' als Verbund 6' verspannt werden.
Fig. 5 und 6 zeigen Injektoren 1" und 1'", die jeweils Abwandlungen des Injektors 1' des bekannten Beispiels der Fig. 3 und 4 darstellen, weshalb zur Vermeidung unnötiger Wiederholungen für gleiche Baugruppen gleiche Bezugsziffern verwendet werden und nachfolgend nur auf die Details eingegangen wird, durch die sich die bekannten Beispiele der Fig. 5 und 6 jeweils von dem bekannten Beispiel der Fig. 3 und 4 unterscheiden.

Das bekannte Beispiel der Fig. 6 unterscheidet sich von dem bekannten Beispiel der Fig. 3 und 4 lediglich dadurch, dass zur geometrischen Verkürzung der Spannhülse 7' der Absatz 12' des Steuerventils 3', der zusammen mit dem Vorsprung 13' der Spannhülse 7' die Lagefixierung zwischen Spannhülse 7' und Steuerventil 3' bereitstellt, an einem mittleren Abschnitt des Steuerventils 3' ausgebildet ist.

Das bekannte Beispiel der Fig. 5 unterscheidet sich von dem bekannten Beispiel der Fig. 3 und 4 dadurch, dass an der äußeren Mantelfläche des Steuerventils 3' in Übereinstimmung zum Ausführungsbeispiel der Fig. 1 und 2 eine umlaufende Nut 9' ausgebildet ist, in welche zur Lagefixierung der Spannhülse 7' an dem Steuerventil 3' ein umlaufender Vorsprung 11' der Spannhülse 7' formschlüssig eingreift.

In den gezeigten Ausführungsbeispielen der Injektoren 1, 1', 1", 1'" sind zwischen der jeweiligen Einspritzdüse 2, 2' und dem jeweiligen Steuerventil 3, 3' jeweils zwei Zwischenplatten positioniert, nämlich die Ventilplatte 4, 4' und die Drosselplatte 5, 5'. Es ist möglich, dass auch lediglich eine dieser Zwischenplatten 4, 4' oder 5, 5' oder keine Zwischenplatte vorhanden ist.

### Bezugszeichenliste

- 1, 1', 1", 1'": Injektor
- 2, 2': Einspritzdüse
- 3, 3': Steuerventil
- 4, 4': Ventilplatte
- 5, 5': Drosselplatte
- 6, 6': Verbund
- 7, 7': Spannhülse
- 8: Ausnehmung
- 9, 9': Ausnehmung
- 10: Vorsprung
- 11, 11': Vorsprung
- 12': Absatz
- 13': Vorsprung
- 14': Innengewinde
- 15': Außengewinde

## Patentansprüche

1. Injektor (1, 1', 1", 1'") für eine Kraftstoffversorgungsanlage einer Brennkraftmaschine, nämlich für eine Common-Rail Kraftstoffversorgungsanlage einer insbesondere als Großdieselbrennkraftmaschine oder Schiffsdieselbrennkraftmaschine ausgebildeten Brennkraftmaschine, mit einer Einspritzdüse (2, 2'), mit einem Steuerventil (3, 3') und mit einem Haltekörper, wobei die Einspritzdüse (2, 2') und das Steuerventil (3, 3',) einen verspannten Verbund (6, 6') bilden und wobei der Verbund (6, 6') aus der Einspritzdüse (2, 2') und dem Steuerventil (3, 3') an dem Haltekörper als Einheit montierbar und von dem Haltekörper als Einheit demontierbar ist, **dadurch gekennzeichnet, dass** das Steuerventil (3) und die Einspritzdüse (2) an einer radial äußeren Mantelfläche jeweils mindestens eine nach radial innen gerichtete, umlaufende Nut (8, 9) aufweisen, wobei eine Spannhülse (7) an axial beabstandeten Abschnitten jeweils einen nach radial innen gerichteten, umlaufenden Vorsprung (10, 11) aufweist, die in die jeweilige nach innen gerichtete Nuten (8, 9) eingreifen, wobei die Spannhülse (7) Trennflächen zwischen zu verspannenden Elementen (2, 3, 4, 5) des Verbunds (6) überdeckt, wobei die Vorsprünge nach einer Umformung der die Einspritzdüse (2) und das Steuerventil (3) zumindest abschnittsweise umschließenden Spannhülse (7) formschlüssig in die Nuten (8, 9) unter Bereitstellung des verspannten Verbunds eingreifen.

2. Injektor nach Anspruch 1, **gekennzeichnet durch** mindestens eine zwischen der Einspritzdüse (2, 2') und dem Steuerventil (3, 3') positionierte Zwischenplatte, insbesondere durch eine zwischen der Einspritzdüse (2, 2') und dem Steuerventil (3, 3') positionierte Ventilplatte (4, 4') und/oder durch eine zwischen der Einspritzdüse (2, 2') und dem Steuerventil (3, 3') positionierte Drosselplatte (5, 5'), wobei die oder jede Zwischenplatte zusammen mit der Einspritzdüse (2, 2') und dem Steuerventil (3, 3') zu dem Verbund (6, 6') verspannt ist.

3. Kraftstoffversorgungsanlage, nämlich Common-Rail Kraftstoffversorgungsanlage einer insbesondere als Großdieselbrennkraftmaschine oder Schiffsdieselbrennkraftmaschine ausgebildeten Brennkraftmaschine, mit einem Niederduckbereich, mit einer mindestens eine Hockdruckpumpe umfassenden Pumpeinrichtung, um Kraftstoff aus dem Niederdruckbereich der Kraftstoffversorgungsanlage in einen Hochdruckbereich derselben zu fördern, wobei im Hochdruckbereich zwischen der Pumpeinrichtung und Zylindern zugeordneten Injektoren ein mindestens eine Speichereinheit aufweisendes, permanent unter Hochdruck stehendes Druckspeichersystem vorgesehen ist, wobei das Druckspeichersystem über mindestens eine ebenfalls permanent unter Hochdruck stehende Hochdruckkraftstoffleitung mit der Pumpeinrichtung verbunden ist, wobei das Druckspeichersystem über Hochdruckkraftstoffleitungen mit den Injektoren verbunden ist, **dadurch gekennzeichnet, dass** die Injektoren (1, 1', 1", 1'", 1"") nach einem der Ansprüche 1 bis 2 ausgebildet sind.

## Claims

1. An injector (1, 1', 1", 1'") for a fuel supply system of an internal combustion engine, namely for a common-rail fuel supply system of an internal combustion engine designed in particular as large diesel internal combustion engine or diesel internal combustion engine of a ship, with an injection nozzle (2, 2'), with a control valve (3, 3') and with a retaining body, wherein the injection nozzle (2, 2') and the control valve (3, 3') form a clamped combination (6, 6') and wherein the combination (6, 6') of the injection nozzle (2, 2') and the control valve (3, 3') is mountable as a unit to the retaining body and dismountable as a unit from the retaining body, **characterized in that** the control valve (3) and the injection nozzle (2), on a radially outer surface, each comprise at least one circumferential groove (8, 9) directed to radially inside, wherein a clamping sleeve (7), on axially spaced sections, each comprises a circumferential protrusion (10, 11) directed to radially inside, which engage in the respective grooves (8, 9) directed to the inside, wherein the clamping sleeve (7) covers separating surfaces between elements (2, 3, 4, 5) of the combination (6) to be clamped, wherein the protrusions following a deformation of the clamping sleeve (7) surrounding the injection nozzle (2) and the control valve (3) at least in sections, positively engage in the grooves (8, 9) thereby providing the clamped combination.

2. The injector according to Claim 1, **characterized by** at least one intermediate plate positioned between the injection nozzle (2, 2') and the control valve (3, 3'), in particular by a valve plate (4, 4') positioned between the injection nozzle (2, 2') and the control valve (3, 3') and by a throttle plate (5, 5') positioned between the injection nozzle (2, 2') and the control valve (3, 3'), wherein the or each intermediate plate together with the injection nozzle (2, 2') and the control valve (3, 3') are clamped to form the combination (6, 6').

3. The fuel supply system, namely common-rail fuel supply system of an internal combustion engine designed in particular as large diesel internal combustion engine or diesel internal combustion engine of a ship, with a low-pressure region, with a pumping device comprising at least one high-pressure pump, in order to pump fuel from the low-pressure region of the fuel supply system into a high-pressure region of the same, wherein in the high-pressure region between the pumping device and injectors assigned to cylinders a pressure accumulator system that is permanently under high pressure and comprises at least one accumulator unit is provided, wherein the pressure accumulator system is connected to the pumping device via at least one high-pressure fuel line that is likewise under high pressure, wherein the pressure accumulator system is connected to the injectors via high-pressure fuel lines, **characterized in that** the injectors (1, 1', 1", 1'", 1"") are designed according to any one of the Claims 1 to 2.

## Revendications

1. Injecteur (1 ; 1', 1", 1''') pour une installation d'alimentation en carburant d'un moteur à combustion interne, notamment pour une installation d'alimentation en carburant à rail commun d'un moteur à combustion interne réalisée notamment comme un grand moteur diesel ou un moteur diesel de bateau, comportant une buse d'injection (2,2') avec une soupape de commande (3,3') et avec un corps de retenue, dans lequel la buse d'injection (2,2') et la soupape de commande (3,3') forment un bloc serré (6,6') et dans lequel le bloc (6,6') composé de la buse d'injection (2,2') et de la soupape de commande (3,3') peut être monté comme une unité sur le corps de retenue et peut être démonté comme une unité du corps de retenue, **caractérisé en ce que** la soupape de commande (3) et la buse d'injection (2) présentent sur une surface de gaine extérieure radiale respectivement au moins une rainure circonférentielle (8,9) orientée radialement vers l'intérieur, dans lequel un manchon de serrage (7) présente sur des portions espacées axialement respectivement une protubérance (10,11) circonférentielle, orientée radialement vers l'intérieur, qui viennent en prise dans les rainures respectives (8,9) orientées vers l'intérieur, dans lequel le manchon de serrage (7) couvre des surfaces de séparation entre des éléments à serrer (2,3,4,5) du bloc (6), dans lequel les protubérances après une déformation du manchon de serrage (7) enveloppant au moins par portion la buse d'injection (2) et la soupape de commande (3) viennent en prise par conjonction de forme dans les rainures (8,9) en constituant le bloc serré.

2. Injecteur selon la revendication 1, **caractérisé par** au moins une plaque intermédiaire positionnée entre la buse d'injection (2,2') et la soupape de commande (3,3'), notamment par une plaque de soupape (4,4') positionnée entre la buse d'injection (2,2') et la soupape de commande (3,3') et/ou par une plaque d'étranglement (5,5') positionnée entre la buse d'injection (2,2') et la soupape de commande (3,3'), dans lequel la ou chaque plaque intermédiaire est serrée conjointement à la buse d'injection (2,2') et la soupape de commande (3,3') de manière à former le bloc (6,6').

3. Installation d'alimentation en carburant, notamment installation d'alimentation en carburant à rail commun d'un moteur à combustion interne réalisée notamment comme un grand moteur diesel ou un moteur diesel de bateau, comportant une zone à basse pression, avec un dispositif de pompage comprenant au moins une pompe à haute pression, pour refouler le carburant hors de la zone à basse pression de l'installation d'alimentation en carburant dans une zone à haute pression de cette dernière, dans laquelle dans la zone à haute pression entre les injecteurs affectés au dispositif de pompage et au cylindre est prévu un système d'accumulateur de pression étant en permanence sous haute pression, présentant au moins une unité de stockage, dans laquelle le système d'accumulateur de pression est relié par l'intermédiaire d'au moins une conduite de carburant à haute pression étant également en permanence sous haute pression avec le dispositif de pompage, dans lequel le système d'accumulateur de carburant est relié par l'intermédiaire des conduites de carburant à haute pression avec les injecteurs, **caractérisé en ce que** les injecteurs (1,1',1",1'") sont configurés selon une des revendications 1 à 2.
